# FASCICULE DE BREVET EUROPEEN

(11) **EP 0 819 204 B1**
(45) Date de publication et mention de la délivrance du brevet: **04.08.1999**
(21) Numéro de dépôt: 96911019.6
(22) Date de dépôt: 02.04.1996
(51) Int. Cl.: E06B 9/82

(54) **PORTE DE MANUTENTION AVEC SYSTEME DE SECURITE**
HUBTOR MIT SICHERHEITSSYSTEM
UTILITY DOOR WITH A SAFETY SYSTEM

(30) Priorité: 07.04.1995 FR 9504202
(43) Date de publication de la demande: 21.01.1998
(73) Titulaire: NERGECO S.A., 43220 Dunières (FR)
(72) Inventeur: KRAEUTLER, Bernard, F-43220 Dunières (FR)
(74) Mandataire: CAPRI SARL
(86) Numéro de dépôt international: FR9600497
(87) Numéro de publication internationale: WO9631678

(56) Documents cités:
- EP-A- 0 179 682
- DE-A- 4 100 608
- DE-U- 9 102 196

## Description

La présente invention concerne un dispositif d'ouverture et de fermeture d'une baie dans une paroi, et en particulier une porte de manutention comportant un rideau souple, muni d'un système de sécurité.

Le terme rideau souple englobe tout rideau enroulable repliable, empilable ou compressible et comprend à la fois les rideaux réalisés en une matière souple et les rideaux constitués de parties rigides articulés entre eux.

Différents systèmes de sécurité pour des portes de manutention sont connus dans l'état de la technique.

Ainsi, pour détecter un obstacle lors de la fermeture du rideau, on dispose à son extrémité inférieure un palpeur, qui, lorsqu'il entre en contact avec ledit obstacle, fournit un signal. Ce système présente les inconvénients d'être solidaire du rideau et de donc se déplacer avec lui. L'installation d'un tel palpeur est donc relativement complexe et coûteuse, et il est difficilement adaptable à des portes déjà mises en place.

Un autre système de sécurité connu est destiné aux portes à déplacement vertical où l'ouverture est réalisée au moyen d'une ou plusieurs sangles d'actionnement fixées à l'extrémité inférieure du rideau. Ce système prévoit l'utilisation d'une sangle supplémentaire normalement non tendue qui accompagne la porte pendant son fonctionnement normal. Si une des sangles d'actionnement casse, se décroche ou est coupée, la sangle non tendue devient alors tendue lors du fonctionnement du rideau et empêche une chute brutale de celui-ci. Un détecteur approprié peut éventuellement fournir un signal d'alarme.

Ce système présente également plusieurs inconvénients. Ainsi, si la porte rencontre un obstacle lors de la descente, la sangle non tendue reste non tendue et ne fournit donc pas de signal. De même si quelqu'un soulève l'extrémité inférieure de la porte, par exemple pour passer de l'autre côté, la sangle non tendue reste également non tendue et ne fournit pas de signal. En outre, si la sangle de sécurité non tendue est coupée ou se décroche, aucune alarme n'est déclenchée. L'utilisateur se croit donc en sécurité alors qu'il n'y a en fait plus de sécurité.

Le document DE-A-41 00 608 divulgue un dispositif de fermeture pour une baie, comportant un rideau souple enroulable. Il comporte un système de sécurité comprenant d'une part un élément longiforme, notamment une sangle disposée perpendiculairement à l'arbre d'enroulement tandis que l'autre extrémité de ladite sangle est fixée sensiblement au bord libre du rideau, et d'autre part des moyens pour émettre un signal quand la tension de la sangle descend en dessous d'un seuil prédéterminé. L'élément longiforme est renvoyé par des poulies sur un tambour d'enroulement coaxial à celui du rideau. Cet élément est déroulé pendant que le rideau s'enroule. Si le rideau est bloqué dans la position fermée, par exemple par du givre, le rideau ne peut s'ouvrir, cependant que l'élément longiforme se déroule : la tension de l'élément diminue et l'appareil sensible à la tension coupe l'alimentation du moteur. Celui-ci n'est pas endommagé. Mais ce système de protection n'intervient pas pendant la fermeture, ni en position fermée si l'on soulève le rideau pour une tentative d'intrusion.

La présente invention a pour but de fournir un système de sécurité ne présentant pas les inconvénients précités. En particulier, la présente invention a pour but une porte munie d'un système de sécurité qui incorpore à la fois une sécurité contre le dysfonctionnement d'une ou plusieurs sangles d'actionnement, une sécurité contre la présence d'obstacles lors de la fermeture de la porte et une sécurité contre l'intrusion.

La présente invention a également pour but de fournir un tel système de sécurité à fonction multiple qui soit très peu coûteux et facile à installer, même sur des portes déjà existantes.

La présente invention a donc pour objet une porte de manutention pour réaliser l'ouverture et la fermeture d'une baie dans une paroi, comportant un rideau souple, ladite baie étant obturée quand le rideau est déployé, et dégagée quand le rideau est amassé sur un bord de la baie, la porte comportant sur ledit bord de la baie un arbre d'enroulement pour recevoir ledit rideau, ou des sangles de relevage servant à déplacer ledit rideau par pliage, l'arbre d'enroulement étant entraîné en rotation par un moteur électrique, ledit rideau ayant un bord fixé audit arbre ou au voisinage dudit arbre, et un bord opposé libre déplaçable, ladite porte comportant un système de sécurité comprenant d'une part un élément longiforme, notamment une sangle disposée perpendiculairement à l'arbre d'enroulement, une extrémité de ladite sangle étant fixée à l'arbre d'enroulement tandis que l'autre extrémité de ladite sangle est fixée sensiblement au bord libre du rideau, et d'autre part des moyens pour émettre un signal quand la tension de la sangle descend en dessous d'un seuil prédéterminé, caractérisée en ce que ledit élément longiforme est enroulable avec le rideau ou les sangles de relevage sur ledit arbre d'enroulement entre les tours enroulés du rideau ou de la sangle de relevage.

Le système de sécurité selon l'invention présente donc les avantages suivants : tout d'abord, si lors de la fermeture du rideau de la porte, celui-ci rencontre un obstacle, la sangle se détend et le système de sécurité est actionné. Ceci est également le cas si la sangle casse, puisqu'une rupture de la sangle entraîne automatiquement une baisse de la tension de ladite sangle. En outre, lorsque le rideau est fermé, la sangle est normalement tendue de sorte que si quelqu'un souhaite passer en soulevant l'extrémité inférieure du rideau de la porte, ladite sangle se détend et le système de sécurité est actionné. Le système de sécurité de la présente invention agit donc à la fois comme détecteur d'obstacle, comme détecteur de rupture de sangle d'actionnement et comme détecteur d'intrusion. En outre, le système de sécurité selon l'invention est fixe et ne se déplace pas avec le rideau. Son coût est donc faible et il peut être installé très aisément pendant ou après le montage de la porte.

Avantageusement, le système de sécurité comporte des moyens de surveillance de la tension de la sangle.

De préférence, les moyens de surveillance de la tension de la sangle comportent un organe mobile coopérant d'un côté avec ladite sangle et relié de l'autre côté auxdits moyens d'émission de signal, ledit organe mobile étant déplaçable entre une position de repos où il n'actionne pas lesdits moyens d'émission de signal et une position d'alerte où il actionne lesdits moyens d'émission de signal, ledit organe mobile étant sollicité vers sa position d'alerte par des moyens de sollicitation, et étant maintenu dans sa position de repos par la sangle tendue, de sorte que lorsque la tension de la sangle descend en dessous d'un seuil prédéterminé, ledit organe mobile est amené dans sa position d'alerte par lesdits moyens de sollicitation.

Avantageusement, lesdits moyens d'émission de signal sont du type électrique et/ou électronique, ledit organe mobile agissant en tant qu'interrupteur et ne réalisant le contact nécessaire à l'actionnement desdits moyens d'émission de signal que lorsqu'ils est dans sa position d'alerte.

Selon une variante, un signal émis par lesdits moyens d'émission de signal peut commander l'arrêt du déplacement du rideau.

Selon une autre variante, un signal émis par lesdits moyens d'émission de signal peut commander l'ouverture du rideau.

Ces deux variantes s'appliquent en particulier lorsque le système de sécurité agit en tant que détecteur d'obstacle ou détecteur de rupture de sangle.

En outre, un signal émis par lesdits moyens d'émission de signal peut commander l'actionnement d'un système d'alarme, en particulier quand le rideau est fermé, et l'arbre immobile. Le système d'alarme peut être à la fois acoustique ou lumineux ou peut être tout autre système d'alarme connu.

Selon une première variante, le système de sécurité de l'invention s'applique à un dispositif de fermeture dans lequel le rideau est du type à déplacement vertical et est amassé dans la partie supérieure de ladite baie. De préférence, le rideau comporte au moins un élément rigide et/ou pesant disposé horizontalement à la partie inférieure du rideau quand celui-ci est déployé, ladite sangle étant verticale et étant fixée audit élément rigide et/ou pesant inférieur. On comprendra que plus la fixation de la sangle est proche du bord inférieur du rideau, plus elle est efficace.

Selon une autre variante, le système de sécurité s'applique à un système de fermeture dans lequel le rideau est du type à déplacement horizontal et comporte au moins un élément rigide et/ou pesant disposé verticalement, ladite au moins une sangle étant horizontale et étant fixée audit élément rigide et/ou pesant.

Dans ce cas, ledit rideau est avantageusement réalisé en deux parties s'amassant chacune sur un bord latéral de la baie, chaque partie de rideau comportant au moins un élément rigide s'étendant verticalement disposé à son bord vertical faisant face à l'autre partie de rideau quand le rideau est déployé, et chaque partie de rideau comportant au moins une sangle horizontale fixée audit élément rigide respectif.

Selon un premier mode de réalisation de l'invention, l'amassage du rideau se fait par enroulement du rideau, ladite sangle s'enroulant avec le rideau, de manière à rester tendue pendant le fonctionnement normal du rideau.

Selon un second mode de réalisation de l'invention, l'amassage du rideau se fait par repliage ou empilage dudit rideau, ladite sangle pouvant alors avantageusement être une sangle d'actionnement du rideau qui agit sur ledit élément rigide et/ou pesant pour déplacer ledit rideau vers sa position amassée.

Avantageusement, ledit élément rigide et/ou pesant est une barre, mais peut aussi être formé par un panneau rigide ou un boudin déformable.

D'autres caractéristiques et avantages de la présente invention apparaîtront au cours de la description détaillée suivante donnée à titre d'exemple non limitatif en regard des dessins joints, sur lesquels :
- la figure 1 est une représentation schématique du système de sécurité selon l'invention en position de repos ;
- la figure 2 est une représentation schématique du système de sécurité selon l'invention de la figure 1 en position d'alerte ;
- la figure 3 est une représentation schématique du système de sécurité selon l'invention utilisé sur une porte à enroulement, le système de sécurité étant dans sa position de repos;
- la figure 4 est une représentation similaire à celle de la figure 3 dans laquelle le système de sécurité est dans sa position d'alerte ;
- la figure 5 est représentation schématique d'une variante du système de sécurité selon l'invention utilisé sur une porte à empilage, le système de sécurité étant dans sa position de repos, et
- la figure 6 est une représentation similaire à celle de la figure 5 dans laquelle le système de sécurité est dans sa position d'alerte.

En référence aux figures 1 et 2, le système de sécurité de la porte selon l'invention comprend des moyens de surveillance de la tension d'une sangle 10 qui est solidaire d'un rideau d'un dispositif d'ouverture et de fermeture d'une baie dans une paroi. Ces moyens de surveillance de la tension de la sangle comportent avantageusement un organe mobile 20 qui se déplace entre une position de repos où le système de sécurité n'est pas actionné et une position d'alerte où le système de sécurité est actionné. Cet élément mobile coopère d'un côté avec ladite sangle 10. De préférence, l'élément mobile comporte à son extrémité qui coopère avec ladite sangle 10 un organe suiveur 21 qui coulisse, glisse, ou tourne sur lui-même sur ladite sangle 10 pendant son déplacement lors de l'ouverture ou de la fermeture du rideau. Comme représenté sur les figures 1 et 2, l'organe mobile est avantageusement réalisé sous la forme d'une tige 20 qui pivote autour d'un axe 30 entre sa position de repos et sa position d'alerte, et l'organe suiveur 21 est disposé contre ladite sangle 10 de telle manière que lorsque ladite sangle 10 est tendue ladite tige 20 est maintenue dans sa position de repos. L'invention prévoit en outre de disposer des moyens de sollicitation comprenant un organe élastique tel qu'un ressort 40, qui est fixé par une de ses extrémités à ladite tige 20. Ce ressort 40 est arrangé de telle manière que lorsque la tige 20 est dans sa positon de repos, il exerce une force sur ladite tige qui agit dans le sens de la flèche A sur la figure 1. Ledit ressort 40 pourrait aussi bien être disposé de l'autre côté de ladite tige 20 comme ressort de rappel. De même, il est tout à fait envisageable de prévoir tout autre mode de sollicitation qui exerce une force dans le sens de la flèche A sur la tige 20 lorsque celle-ci est dans sa position de repos. Le système de sécurité de l'invention comporte en outre des moyens d'émission de signal 50, 51 qui sont actionnés par lesdits moyens de surveillance décrits ci-dessus. Ainsi, on prévoit avantageusement une borne électrique 50 disposée à l'extrémité de la tige 20 opposée à la sangle 10 et une autre borne électrique 51 disposée fixement par rapport à l'axe de rotation 30 de la tige 20. Lorsque ladite tige 20 est dans sa position de repos, les deux bornes électriques 50 et 51 sont éloignées l'une de l'autre et le système de sécurité n'est donc pas activé. Lorsque, comme représenté schématiquement sur la figure 2, la sangle 10 se détend pour une raison quelconque, la tige 20, sous l'effet du ressort 40, pivote autour de son axe 30 de sorte que ladite borne électrique 50, solidaire de ladite tige 20, vient contacter l'autre borne électrique 51 disposée fixement par rapport audit axe 30. La tige 20 agit donc comme une sorte d'interrupteur qui, dans la position d'alerte de la tige 20, ferme un circuit électrique prévu pour émettre un ou plusieurs signaux. Ces signaux sont ensuite utilisés pour activer différents mécanismes de sécurité qui seront décrits plus en détail ci-après.

En référence aux figures 3 et 4, il est représenté une première application du système de sécurité selon l'invention, à un dispositif de fermeture d'une baie dans une paroi, tel qu'une porte de manutention. Cette porte de manutention comporte un rideau souple 1 qui est à déplacement vertical et qui est amassé dans la partie supérieure par enroulement autour d'un cylindre 2 prévu à cet effet. Une sangle 10 est fixée audit rideau 1 environ au niveau de ses extrémités inférieure et supérieure. Dans l'exemple représenté sur la figure 3, le rideau 1 comporte à son extrémité inférieure, un élément rigide et/ou pesant qui peut avantageusement être une barre de renforcement 3 s'étendant horizontalement sur toute la largeur du rideau 1. Bien entendu, le rideau 1 peut comporter d'autres barres supplémentaires de renforcement (non représentées). La sangle 10 est de préférence fixée à ladite barre inférieure 3 et s'étend verticalement le long dudit rideau 1 pour s'enrouler avec lui autour dudit cylindre 2. De préférence, dans la partie supérieure du dispositif, la sangle 10 s'étend au-delà du cylindre 2 d'enroulement du rideau 1 pour effectuer une boucle supplémentaire autour d'un rouleau 11 de manière à libérer un espace permettant d'installer le système de sécurité selon l'invention, décrit précédemment en référence aux figures 1 et 2. La sangle 10 étant solidaire du rideau 1 à son extrémité supérieure, elle s'enroule et se déroule conjointement à celui-ci, de sorte que pendant le fonctionnement normal du rideau, la sangle 10 est toujours tendue, bien qu'elle n'exerce pas de force de traction pour l'enroulement ou le déroulement du rideau 1. Un système de sécurité selon l'invention tel que décrit précédemment est alors disposé autour de la sangle 10 dans la partie supérieure du dispositif. Ainsi, lors du fonctionnement normal du rideau, la sangle 10 reste tendue et la tige 20 coulisse par l'intermédiaire de son organe suiveur 21 sur ladite sangle lors de l'enroulement et du déroulement de celle-ci. La sangle tendue 10 maintient ladite tige 20 dans sa position de repos comme expliqué précédemment. Si, comme représenté sur la figure 4, le rideau 1 rencontre un obstacle 60 lors de sa descente, le rideau 1, et par conséquent la sangle 10, se détendent de sorte que sous l'effet du ressort 40, la tige 20 pivote autour de son axe 30 et établit le contact entre les deux bornes électriques 50 et 51. Cette mise en contact entre les deux bornes électriques 50 et 51 est représentée schématiquement par l'illumination d'une ampoule 52 pour montrer qu'un signal a été émis. Ce signal émis lors du contact réalisé par la borne électrique 50 solidaire de la tige 20 et la borne électrique 51 disposée fixement peut bien entendu être destinée à différentes utilisations. Ainsi, ce signal peut commander l'arrêt voire la remontée du rideau en envoyant un signal correspondant au moyen de déplacements (non représentés) dudit rideau 1. Il peut également activer un signal d'alarme qui peut être sonore ou lumineux, ou tout autre système d'alarme connu. Si l'obstacle 60 est retiré de la course du rideau 1, celui-ci peut à nouveau fonctionner normalement et la sangle se tend à nouveau ramenant la tige 20 du système de sécurité dans sa position de repos. De manière évidente, on obtient le même résultat, c'est-à-dire, une activation du système de sécurité, si quelqu'un essaie de soulever l'extrémité inférieure du rideau 1 lorsque celui-ci est abaissé. Le système de sécurité agit donc à la fois comme détecteur d'intrusion et comme détecteur d'obstacle.

Dans l'exemple représenté sur les figures 3 et 4, le rideau 1 comporte à son extrémité inférieure une barre rigide 3. Bien entendu la sangle 10 peut également être fixée directement audit rideau 1 dans sa partie inférieure et l'invention s'applique donc également au rideau à enroulement ne comportant pas d'élément rigide et/ou pesant dans sa partie inférieure.

En référence aux figures 5 et 6, il est représenté une application du système de sécurité selon l'invention à un autre type de porte manutention, en l'occurrence à des portes de manutention à empilage. Dans ce genre de portes, le rideau 1 est dit souple soit de par sa matière, soit parce qu'il est constitué de panneaux rigides articulés entre eux autour de barres d'articulation 4. Dans ce cas, le rideau 1 ne s'enroule plus autour d'un rouleau comme précédemment mais s'empile d'une manière connue en soi dans la partie supérieure du dispositif. L'ouverture et la fermeture dudit rideau sont actionnées au moyen d'une ou plusieurs sangles d'actionnement qui sont par conséquent tendues lors des déplacements du rideau, et qui s'enroulent à l'extrémité supérieure autour d'un rouleau 11 pour soulever et abaisser le rideau 1. Lesdites sangles sont de préférence fixées à un élément rigide et/ou pesant disposé à l'extrémité inférieure du rideau 1. Cet élément peut par exemple être une barre de renforcement 3 lorsqu'il s'agit d'un rideau formé en une matière souple comme représenté schématiquement sur la figure 3. Bien entendu, l'élément rigide disposé à l'extrémité inférieure du rideau 1 peut également être un panneau rigide articulé autour desdites barres supplémentaires 4. Dans le mode de réalisation représenté sur les figures 5 et 6, le système de sécurité selon l'invention a été représenté dans une variante de réalisation. Ainsi, comme visible sur la figure 5, la tige pivotante 20 et son organe suiveur 21 son disposés du même côté de la sangle 10 et le moyen de sollicitation 40, par exemple un ressort, exerce une force selon la flèche B dans la positon de repos de la tige 20. Si la sangle 10 se détend, par exemple à cause d'une rupture comme représenté sur la figure 6, le système de sécurité fonctionne comme décrit précédemment c'est-à-dire que la la tige 20 sous l'effet de la force créée par le ressort dans la direction de la flèche B, pivote autour de l'axe 30 et fait se contacter les deux bornes électriques 50 et 51 de sorte qu'un signal est émis comme représenté schématiquement par l'ampoule 52 allumée sur la figure 6. Par rapport au mode de réalisation décrit sur les figures 1 à 4, la tige du système de sécurité pivote donc dans l'autre sens autour de l'axe 30 et la sangle 10 détendue est repoussée par l'organe suiveur de la tige 20 au lieu d'être entraînée par lui comme précédemment.

Les sangles de portes de manutention à empilage étant des sangles d'actionnement c'est-à-dire étant des sangles exerçant une force considérable pour soulever le rideau 1, le système de sécurité selon l'invention fournit une sécurité contre la rupture d'une de ses sangles d'actionnement 10. En effet, si on dispose un tel système de sécurité sur toutes les sangles d'actionnement du rideau, la rupture d'une d'entre elles déclenche le système de sécurité pour éventuellement arrêter le déplacement du rideau. Si une ou plusieurs sangles se décrochent, ou sont coupées alors que le rideau est abaissé, le système de sécurité est également actionné, et une alarme sonore et/ou lumineuse peut être activée.

Bien que le système de sécurité selon l'invention ait été décrit en relation à des portes à déplacement vertical, le système de sécurité de l'invention s'adapte aussi à des rideaux de portes de manutention à déplacement horizontal. Le fonctionnement du système de sécurité est identique sauf que, dans ce cas, la sangle 10 est placée de manière horizontale. Par exemple, pour un rideau formé de deux parties de rideau s'amassant chacune sur un bord latéral de la baie, on prévoit avantageusement au moins une sangle horizontale fixée à chaque partie de rideau respective, de préférence au niveau de leur bord vertical se faisant face lorsque le rideau est fermé. On obtient ainsi les mêmes résultats de détection d'obstacle et d'intrusion, tel que décrits précédemment.

## Revendications

1. Porte de manutention pour réaliser l'ouverture et la fermeture d'une baie dans une paroi, comportant un rideau souple, ladite baie étant obturée quand le rideau est déployé, et dégagée quand le rideau est amassé sur un bord de la baie, la porte comportant sur ledit bord de la baie un arbre d'enroulement pour recevoir ledit rideau, ou des sangles de relevage servant à déplacer ledit rideau par pliage, l'arbre d'enroulement étant entraîné en rotation par un moteur électrique, ledit rideau ayant un bord fixé audit arbre ou au voisinage dudit arbre, et un bord opposé libre déplaçable, ladite porte comportant un système de sécurité comprenant d'une part un élément longiforme, notamment une sangle disposée perpendiculairement à l'arbre d'enroulement, une extrémité de ladite sangle étant fixée à l'arbre d'enroulement tandis que l'autre extrémité de ladite sangle est fixée sensiblement au bord libre du rideau, et d'autre part des moyens pour émettre un signal quand la tension de la sangle descend en dessous d'un seuil prédéterminé, caractérisée en ce que ledit élément longiforme est enroulable avec le rideau ou les sangles de relevage sur ledit arbre d'enroulement entre les tours enroulés du rideau ou de la sangle de relevage.

2. Porte selon la revendication 1, dans laquelle le système de sécurité comporte des moyens de surveillance de la tension de la sangle.

3. Porte selon la revendication 2, dans laquelle les moyens de surveillance de la tension de la sangle (10) comportent un organe mobile (20) coopérant d'un côté avec ladite sangle (10) et relié de l'autre côté auxdits moyens d'émission de signal, ledit organe mobile (20) étant déplaçable entre une position de repos où il n'actionne pas lesdits moyens d'émission de signal et une position d'alerte où il actionne lesdits moyens d'émission de signal, ledit organe mobile (20) étant sollicité vers sa position d'alerte par des moyens de sollicitation (40), et étant maintenu dans sa position de repos par la sangle tendue (10), de sorte que lorsque la tension de la sangle (10) descend en dessous d'un seuil prédéterminé, ledit organe mobile (20) est amené dans sa position d'alerte par lesdits moyens de sollicitation (40).

4. Porte selon la revendication 3, dans laquelle ledit organe mobile est une tige rigide (20) connectée d'un côté de manière coulissante à ladite sangle (10) et maintenue dans sa position de repos par ladite sangle (10) tendue, les moyens de sollicitation comportant un organe élastique tel qu'un ressort (40), qui est sous contrainte dans ladite position de repos de la tige (20) et qui, lorsque la tension de la sangle diminue sollicite ladite tige vers sa position d'alerte, ladite position d'alerte étant atteinte lorsque la tension de ladite sangle atteint ledit seuil prédéterminé.

5. Porte selon l'une quelconque des revendications 1 à 4, dans laquelle un signal émis par lesdits moyens d'émission de signal commande l'arrêt du déplacement du rideau (1).

6. Porte selon l'une quelconque des revendications 1 à 4, dans laquelle un signal émis par lesdits moyens d'émission de signal commande l'ouverture du rideau (1).

7. Porte selon l'une quelconque des revendications 1 à 6, dans laquelle un signal émis par lesdits moyens d'émission de signal commande l'actionnement d'un système d'alarme.

8. Porte selon l'une quelconque des revendications 1 à 7, dans laquelle le rideau (1) est du type à déplacement vertical et est amassé dans la partie supérieure de ladite baie.

9. Porte selon la revendication 8, dans laquelle le rideau comporte au moins un élément rigide et/ou pesant (3) disposé horizontalement sur le bord libre du rideau (1) quand celui-ci est déployé, ladite sangle (10) étant verticale et étant fixée audit élément rigide et/ou pesant (3) inférieur.

10. Porte selon l'une quelconque des revendications 1 à 7, dans laquelle le rideau est du type à déplacement horizontal et comporte au moins un élément rigide et/ou pesant disposé verticalement, ladite sangle étant horizontale et étant fixée audit élément rigide et/ou pesant.

11. Porte selon la revendication 10, dans laquelle ledit rideau est réalisé en deux parties s'amassant chacune sur un bord latéral de la baie, chaque partie de rideau comportant au moins un élément rigide et/ou pesant s'étendant verticalement disposé à son bord vertical faisant face à l'autre partie de rideau quand le rideau est déployé, et chaque partie de rideau comportant au moins une sangle horizontale fixée audit un élément rigide et/ou pesant respectif.

12. Porte selon l'une quelconque des revendications 8 à 11, dans laquelle l'amassage du rideau (1) se fait par enroulement du rideau (1), ladite sangle (10) s'enroulant avec le rideau, de manière à rester tendue pendant le fonctionnement normal du rideau.

13. Porte selon l'une quelconque des revendications 9 à 11, dans laquelle l'amassage du rideau se fait par repliage ou empilage du rideau, ladite sangle (10) étant une sangle d'actionnement du rideau (1) qui agit sur ledit élément rigide et/ou pesant (3) pour déplacer ledit rideau vers sa position amassée.

14. Porte selon l'une quelconque des revendications 9 à 13, dans laquelle ledit élément rigide et/ou pesant est une barre (3).

## Patentansprüche

1. Industrietor zum Öffnen und Verschließen einer Toröffnung in einer Wand, das einen nachgiebigen Rolladen umfaßt, wobei die Toröffnung bei entfaltetem Rolladen verschlossen und bei an einer Seite der Toröffnung angesammelten Rolladen freigegeben ist, wobei das Tor an diesem Rand der Toröffnung eine Aufwickelwelle zur Aufnahme des Rolladens oder von Hebelgurten umfaßt, die dazu dienen, den Rolladen durch Zusammenfalten zu verschieben, wobei die Aufwickelwelle von einem Elektromotor für eine Drehung angetrieben wird und der Rolladen einen an der Welle oder in der Nachbarschaft der Welle befestigten Rand und einen diesem gegenüberliegenden freien, verschiebbaren Rand umfaßt, wobei weiterhin das Tor ein Sicherheitssystem aufweist, das einerseits ein langgestrecktes Element insbesondere einen Gurt umfaßt, der senkrecht zur Aufwickelwelle angeordnet ist, wobei das eine Ende dieses Gurtes an der Aufwikkelwelle befestigt ist, während das andere Ende dieses Gurtes im wesentlichen am freien Rand des Rolladens befestigt ist, sowie weiterhin Einrichtungen zum Aussenden eines Signals, wenn die Spannung des Gurtes unter eine vorbestimmte Schwelle absinkt, dadurch gekennzeichnet, daß das längliche Element zusammen mit dem Rolladen oder den Hebeguten auf der Aufwickelwelle zwischen den aufgewickelten Windungen des Rollladens oder des Hebegurtes aufwickelbar ist.

2. Tor nach Anspruch 1, bei dem das Sicherheitssystem Einrichtungen zum Überwachen der Spannung des Gurtes umfaßt.

3. Tor nach Anspruch 2, bei dem die Überwachungseinrichtungen für die Spannung des Gurtes (10) ein bewegliches Organ (20) umfassen, das einerseits mit dem Gurt (10) zusammenwirkt und andererseits mit den Einrichtungen zur Abgabe eines Signals verbunden ist, wobei das bewegliche Organ (20) zwischen einer Ruhelage, in welcher es nicht auf die Einrichtungen zur Abgabe eines Signals einwirkt, und einer Alarmstellung verschiebbar ist, in welcher es die Einrichtungen zur Abgabe des Signals betätigt, wobei das bewegliche Organ (20) in seine Alarmstellung durch Vorspanneinrichtungen (40) vorgespannt und in seiner Ruhelage durch den gespannten Gurt (10) derart gehalten wird, daß dann wenn die Spannung des Gurtes (10) unter eine vorbestimmte Schwelle absinkt, das bewegliche Organ (20) durch die Vorspanneinrichtungen (40) in seine Alarmstellung (20) gebracht wird.

4. Tor nach Anspruch 3, bei dem das bewegliche Organ eine starre Stange (20) ist, die auf der einen Seite in verschieblicher Weise mit dem Gurt (10) verbunden ist und durch den gespannten Gurt (10) in ihrer Ruhelage gehalten wird, wobei die Vorspanneinrichtungen ein elastisches Organ, wie z. B. eine Feder (40) umfassen, die sich in der Ruhelage der Stange (20) in einem Spannungszustand befindet und die dann, wenn die Spannung des Gurtes abnimmt, die besagte Stange in ihre Alarmstellung drückt, wobei die Alarmstellung dann eingenommen wird, wenn die Spannung des Gurtes die vorbestimmte Schwelle erreicht.

5. Tor nach einem der Ansprüche 1 bis 4, bei dem ein Signal, das von den Einrichtungen zur Abgabe eines Signals abgegeben wird, das Anhalten der Verschiebung des Rolladens (1) steuert.

6. Tor nach einem der Ansprüche 1 bis 4, bei dem ein Signal, das von den Einrichtungen zur Abgabe eines Signals abgegeben wird, das Öffnen des Rolladens (1) steuert.

7. Tor nach einem der Ansprüche 1 bis 6, bei dem ein Signal, das von den Einrichtungen zur Abgabe eines Signals abgegeben wird, die Betätigung eines Alarmsystems steuert.

8. Tor nach einem der Ansprüche 1 bis 7, bei dem der Rolladen (1) in vertikaler Richtung verschoben und im oberen Teil der Toröffnung angesammelt wird.

9. Tor nach Anspruch 8, bei dem der Rolladen wenigstens ein steifes und/oder schweres Element (3) umfaßt, das am freien Rand des Rolladens (1) in horizontaler Richtung angeordnet ist, wenn der Rolladen entfaltet ist, wobei der Gurt (10) sich in senkrechter Richtung erstreckt und an dem steifen und/oder schweren unteren Element (3) befestigt ist.

10. Tor nach einem der Ansprüche 1 bis 7, bei dem der Rolladen in horizontaler Richtung verschiebbar ist und wenigstens ein steifes und/oder schweres Element (3) umfaßt, das vertikal angeordnet ist, wobei sich der Gurt horizontal erstreckt und an dem steifen und/oder schweren Element befestigt ist.

11. Tor nach Anspruch 10, bei dem der Rolladen aus zwei Teilen besteht, von denen sich jeder an einem seitlichen Rand der Toröffnung ansammelt, wobei jeder Teil des Rolladens wenigstens ein steifes und/oder schweres Element umfaßt, das sich in vertikaler Richtung erstreckt und an seinem vertikalen Rand angeordnet ist, der dem anderen Teil des Rolladens gegenüberliegt, wenn der Rolladen entfaltet ist, und wobei jeder Teil des Rolladens wenigstens einen horizontalen Gurt aufweist, der an dem entsprechenden steifen und/oder schweren Element befestigt ist.

12. Tor nach einem der Ansprüche 8 bis 11, bei dem das Ansammeln des Rolladens (1) durch Aufrollen des Rolladens (1) geschieht, wobei sich der Gurt (10) zusammen mit dem Rolladen derart aufrollt, daß er während der normalen Funktion des Rolladens gespannt bleibt.

13. Tor nach einem der Ansprüche 9 bis 11, bei dem das Ansammeln des Rolladens durch auf- oder zusammenfalten des Rolladens erfolgt, wobei der Gurt (10) ein Betätigungsgurt des Rolladens (1) ist, der auf das steife und/oder schwere Element (3) einwirkt, um den Rolladen in seine zusammengefaltete Position zu verschieben.

14. Tor nach einem der Ansprüche 9 bis 13, bei dem das steife und/oder schwere Element eine Stange (3) ist.

## Claims

1. A goods-handling door for opening and closing a bay in a wall, the door including a flexible curtain (1), said bay being closed off when the curtain is deployed, and open when the curtain is gathered up on an edge of the bay, the door including a rolling-up shaft on said edge of the bay for receiving said curtain, or lifting straps serving to displace said curtain by folding it up, the rolling-up shaft being rotated by an electric motor, said curtain having an edge fixed to said shaft or in the vicinity of said shaft, and a displaceable free opposite edge, said door including a safety system including firstly one elongate element such as a strap disposed perpendicular to the rolling-up shaft, one end of said strap being fixed to the rolling-up shaft, while the other end of said strap is fixed substantially to the free edge of the curtain, and secondly signal-emitting means for emitting a signal when the tension of the strap (10) drops below a predetermined threshold, said door being characterized in that said elongate element is capable of being rolled up with the curtain or with the lifting straps on said rolling-up shaft between the rolled-up turns of the curtain or of the lifting straps.

2. A door according to claim 1, in which the safety system includes monitoring means for monitoring the tension of the strap.

3. A door according to claim 2, in which the monitoring means for monitoring the tension of the strap (10) comprise a moving member (20) co-operating at one end with said strap (10) and connected at the other end to said signal-emitting means, said moving member (20) being displaceable between a rest position in which it does not actuate said signal-emitting means and a warning position in which it does actuate said signal-emitting means, said moving member (20) being biased towards its warning position by bias means (40), and being maintained in its rest position by the strap (10) as tensioned, so that when the tension of the strap (10) drops below a predetermined threshold, said moving member (20) is brought into its warning position by said bias means (40).

4. A door according to claim 3, in which said moving member is a rigid rod (20) connected at one end to said strap (10) in slidable manner, and maintained in its rest position by said strap (10) as tensioned, the bias means comprising a resilient member such as a spring (40) which is loaded when the rod (20) is in the rest position, and which, when the tension of the strap decreases, urges said rod towards its warning position, said warning position being reached when the tension of said strap reaches said predetermined threshold.

5. A door according to any one of claims 1 to 4, in which a signal emitted by said signal-emitting means causes the displacement of the curtain (1) to stop.

6. A door according to any one of claims 1 to 4, in which a signal emitted by said signal-emitting means causes the curtain (1) to open.

7. A door according to any one of claims 1 to 6, in which a signal emitted by said signal-emitting means causes an alarm system to be actuated.

8. A door according to any one of claims 1 to 7, in which the curtain (1) is of the vertical displacement type and is gathered up at the top of said bay.

9. A door according to claim 8, in which the curtain includes at least one rigid and/or heavy element (3) disposed horizontally on the free edge of the curtain (1) when said curtain is deployed, said strap (10) being vertical and being fixed to said rigid and/or heavy bottom element (3).

10. A door according to any one of claims 1 to 7, in which the curtain is of the horizontal displacement type, and includes at least one rigid and/or heavy element disposed vertically, said strap being horizontal and being fixed to said rigid and/or heavy element.

11. A door according to claim 10, in which said curtain in implemented in two portions, each of which is gathered up on a respective side edge of the bay, each curtain portion including at least one rigid and/or heavy element extending vertically and disposed at its vertical edge that faces the other curtain portion when said curtain is deployed, and each curtain portion including at least one horizontal strap fixed to said respective rigid and/or heavy element.

12. A door according to any one of claims 8 to 11, in which the curtain (1) is gathered up by rolling up the curtain (1), said strap (10) being rolled up with the curtain so as to remain tensioned while the curtain is operating normally.

13. A door according to any one of claims 9 to 11, in which the curtain is gathered up being folded up or stacked up, said strap (10) being a strap for actuating the curtain (1) by acting on said rigid and/or heavy element (3) to displace said curtain towards its gathered-up position.

14. A door according to any one of claims 9 to 13, in which said rigid and/or heavy element is a bar (3).
